# EUROPÄISCHE PATENTSCHRIFT

(11) **EP 2 117 032 B1**
(45) Veröffentlichungstag und Bekanntmachung des Hinweises auf die Patenterteilung: **25.04.2012**
(21) Anmeldenummer: 09159395.4
(22) Anmeldetag: 05.05.2009
(51) Int. Cl.: H01J 61/54, H05B 41/22

(54) **Anordnung zur UV-Bestrahlung von Objekten**
Assembly for UV-irradiation of objects
Agencement destiné au rayonnement UV d'objets

(30) Priorität: 06.05.2008 DE 102008023817
(43) Veröffentlichungstag der Anmeldung: 11.11.2009
(73) Patentinhaber: eta plus electronic gmbH, 72622 Nürtingen (DE)
(72) Erfinder: Sänger, Robert, 72644 Oberboihingen (DE); Henzler, Wilfried, 72622 Nürtingen (DE); Schwarz-Kiene, Peter, Dr., 73230 Kirchheim (DE)
(74) Vertreter: Pfiz, Thomas

(56) Entgegenhaltungen:
- US-A- 4 910 437
- US-A1- 2002 130 626
- US-A1- 2007 285 030

## Beschreibung

Die Erfindung betrifft eine Anordnung zur UV-Bestrahlung von Objekten, insbesondere zur Vernetzung von Beschichtungen, mit einer einen Gasentladungsraum umfassenden, an ihren beiden Längsenden mit Lampenelektroden versehenen und bei der Bestrahlung quer zur Lampenlängsrichtung bzw. längsseitig auf das Objekt ausgerichteten langgestreckten Mitteldruck-Gasentladungslampe und einer Hochspannungsversorgung zum Beaufschlagen der Lampenelektroden mit Wechselspannung.

Solche Langbogenlampen werden vor allem in der Drucktechnik zur Aushärtung von speziellen UV-reaktiven Lacken und Druckfarben eingesetzt. Die Anregung des Quecksilberplasmas erfolgt dabei über Lampenelektroden, die über mindestens die Breite des Drucksubstrats voneinander beabstandet sind. Bei Quecksilberdampfdrücken bis etwa 0,1 MPa und entsprechend hohen Wechselspannungen zwischen 150 V und 4 kV kann eine hohe UV-Ausbeute bei langer Lebensdauer erreicht werden. Diese Lampen lassen sich im kalten Zustand (Zimmertemperatur) durch Anlegen einer der Lampenbetriebsspannung vergleichbaren (nur geringfügig erhöhten) Zündspannung zünden, da hierbei der Quecksilberdampfdruck gering ist und die Zündung des Puffergases (Argon oder ähnliche Edelgase) geringere Zündspannungen erfordert. Nach der Zündung erhöht sich innerhalb der Hochlaufphase die Lampentemperatur, dadurch steigen der Quecksilberdampfdruck und die vom Druck abhängige Lampenbetriebsspannung bis auf Nennwerte an. Um auch bei Unterbrechungen des Druckbetriebs ein rasches Anfahren zu ermöglichen, ist eine sofortige Zündung trotz hoher Lampentemperatur und damit verbundenem hohem Quecksilberdampfdruck wünschenswert.

Die Zündung unter hohem Druck stehender heißer Lampen ist generell schwieriger und erfordert wesentlich höhere Zündfeldstärken, da die mittlere freie Weglänge zwischen den Stößen der Elektronen mit Atomen kürzer ist, und entsprechend zwischen zwei Stößen weniger Energie aufgenommen werden kann. Dies kann dadurch kompensiert werden, dass einerseits eine höhere Spannung angelegt wird, oder aber die effektive Länge zischen den mit Zündspannung beaufschlagten Elektroden verkürzt wird. Insbesondere bei Lampenbetriebsgeräten mit höherer Betriebsfrequenz sind herkömmliche Überlagerungs-Zündgeräte zur Erzeugung hoher Zündpulse ungeeignet, da diese Zündgeräte für die mittelfrequente Hochspannung bzw. den mittelfrequenten Lampenstrom einen zu hohen Blindwiderstand aufweisen.

Aus der US 2007/285030 A1 ist eine Zündschaltung für eine als Kurzbogenlampe ausgebildete hochintensive Lichtquelle beispielsweise eines Bildprojektors bekannt, die eine Hochspannungsversorgung für die Lampenelektroden und eine über eine Triggerschaltung angesteuerte Hilfselektrode außerhalb des Entladungsraums umfasst. Die Schaltung dient dort primär der Glättung des Lichtstroms beim Umpolen.

Ausgehend hiervon liegt der Erfindung die Aufgabe zugrunde, die im Stand der Technik bekannten Vorrichtungen weiter zu verbessern und unter erschwerten Zündbedingungen insbesondere bei hoher Lampentemperatur eine möglichst sofortige (Wieder-)Zündung mit einfachen Mitteln zu ermöglichen.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Demzufolge wird erfindungsgemäß eine über einen Entladungsbereich zwischen den Lampenelektroden außerhalb des Gasentladungsraums sich erstreckende Zündhilfselektrode vorgeschlagen, wobei eine Zündschaltung zum Auslösen einer zwischen den Lampenelektroden innerhalb des Gasentladungsraums sich ausbreitenden Gasentladung mittels der Zündhilfselektrode vorgesehen ist und die Zündschaltung dazu ausgebildet ist, das Spannungspotential der Lampenelektroden gegenüber der Zündhilfselektrode während der Lampenzündung zu erhöhend, wobei die zweiendige Zündhilfselektrode an einem Anschlussende auf Erdpotential liegt und somit ein von den Lampenelektroden unabhängiges Potential besitzt. Die Zündschaltung kann somit direkt an die Lampenelektroden angeschlossen sein, während die Hilfselektrode von den Lampenelektroden galvanisch getrennt bleibt. Durch die entlang der Lampe geführte Zündhilfselektrode kann eine für die Stoßionisation kritische Feldstärke nahe einer Lampenelektrode bereitgestellt werden, so dass der wirksame Elektrodenabstand zunächst deutlich reduziert wird. Sodann kann über die Zündhilfselektrode eine dielektrisch behinderte Gleitentladung zu der entfernten Lampenelektrode geführt werden, um somit eine Bogenübernahme zwischen den Elektroden zu ermöglichen. Neben der Überwindung eines großen Elektrodenabstandes von typisch größer 200 mm ist auf diese Weise auch eine schnelle Heißwiederzündung bei einer Mitteldruck-Langbogenlampe möglich.

Eine besonders vorteilhafte Ausgestaltung sieht vor, dass die Zündschaltung eine der Wechselspannung vorzugsweise als Gleichtaktspannung überlagerte Zündhilfsspannung erzeugt. Durch die Spannungsüberlagerung speziell als Gleichtaktspannung liegen die Lampenelektroden während der Zündphase ständig auf hohem Wechselspannungspotential gegenüber der Hilfselektrode, um die vorstehend beschriebene Gleitentladung zu begünstigen. Hierbei sollten die Lampenelektroden immer noch eine ausreichend hohe Spannungsdifferenz gegeneinander aufweisen, um die Gleitentladung von einer Lampenelektrode zur anderen in eine Bogenentladung zu überführen.

Gemäß einer weiteren vorteilhaften Ausgestaltung sind die Lampenelektroden über Zuleitungen mit der Hochspannungsversorgung verbunden, wobei die Zündschaltung in die Zuleitungen geschaltet ist, so dass nicht zusätzliche Versorgungsleitungen zum Ort der Lampe geführt werden müssen.

Eine weitere Verbesserung lässt sich dadurch erreichen, dass die Hochspannungsversorgung während der Lampenzündung eine gegenüber einer Betriebsspannung der Gasentladungslampe erhöhte Zündspannung liefert, und dass die Zündschaltung über eine Steuerungseinheit durch ein aus der Wechselspannung der Hochspannungsversorgung oder dem Lampenstrom der Gasentladungslampe abgeleitetes Schaltsignal aktivierbar ist. Somit ist keine zusätzliche Synchronisation für die Zündung erforderlich.

Vorteilhafterweise ist ein Zündtransformator zum Bereitstellen der ein Mehrfaches der Betriebsspannung betragenden Zündhilfsspannung vorgesehen. Hierbei ist es von besonderem Vorteil, wenn der Zündtransformator eine Primärwicklung und zwei Sekundärwicklungen besitzt, wobei die Primärwicklung mit Wechselspannung aus der Hochspannungsversorgung oder einer gesonderten Spannungsquelle beaufschlagt ist und die Sekundärwicklungen in stromkompensierter Schaltung jeweils zwischen einem Abgriff der Primärwicklung und einer Lampenelektrode liegen. Die Primärwicklung erzeugt somit einen magnetischen Fluss, der beide Sekundärwicklungen gleichsinnig durchsetzt und die Elektroden auf ein hohes Potential bringt, während im normalen Lampenbetrieb kein Spannungsabfall verursacht wird. Ein solcher Transformator funktioniert besonders gut im Mittelfrequenzbereich, weil dort die erforderlichen Bauteile noch klein gehalten werden können. Demgemäß ist es von Vorteil, wenn die Wechselspannung im Frequenzbereich von 10 kHz bis 1 MHz liegt.

Eine vorteilhafte Realisierung sieht vor, dass die Zündschaltung an eine der Lampenelektroden und einseitig an die Zündhilfselektrode angeschlossen ist, wobei die Gleitentladung über das freie, auf höherem Potential liegende Ende der Zündhilfselektrode ausgelöst wird.

Eine besonders einfache Anordnung wird dadurch erreicht, dass die Zündhilfselektrode durch ein metallisches Bauteil der Gasentladungslampe, insbesondere einen Reflektor, einen Shutter oder ein Gehäuseteil gebildet ist.

Günstig ist es auch, wenn der seitliche Abstand zwischen Zündhilfselektrode und Gasentladungslampe während der Lampenzündung kleiner als im nachfolgenden Lampenbetrieb ist. Dies lässt sich auf einfache Weise dadurch verwirklichen, dass die Zündhilfselektrode an einem in den Bestrahlungsbereich zwischen Gasentladungslampe und Objekt einfahrbaren Shutter angeordnet oder durch diesen gebildet ist.

Eine besonders einfache Ausführung sieht vor, dass die Zündhilfselektrode durch einen metallischen Leiterdraht gebildet ist. Dabei ist es auch für die Begrenzung der Feldstärke im Lampenrohr von Vorteil, wenn die Zündhilfselektrode vorzugsweise in einem isolierenden Hüllrohr außenseitig im seitlichen Abstand von einem Lampenrohr bzw. Lampenkolben der Gasentladungslampe gehalten ist, so dass kein direkter Kontakt zwischen Lampenkolben und Zündhilfselektrode besteht. Dieser Abstand ist ein wichtiger Aspekt für eine hohe Lampenstandzeit.

In besonderen Anwendungsfällen kann die Zündhilfselektrode durch ein Lampenrohr der Gasentladungslampe in Kombination mit einem umgebenden Fluid gebildet sein. Beispielsweise kann eine zu bestrahlende Flüssigkeit in einem Hüllrohr in Lampenlängsrichtung durchfließen und zugleich im Abstand von dem Lampenrohr gehalten werden. Hierbei sollte das Fluid ausreichend leitfähig sein und das Lampenrohr eine ausreichende Kapazität besitzen, um den Strom für die Gleitentladung tragen zu können.

Um eine große Bestrahlungsfläche überdecken zu können, ist es von Vorteil, wenn die Gasentladungslampe zylinderförmig ausgebildet ist, wobei die axiale Lampenlänge mehr als das Doppelte, vorzugsweise mehr als das Fünffache des Lampendurchmessers beträgt.

Im Folgenden wird die Erfindung anhand der in der Zeichnung in schematischer Weise dargestellten Ausführungsbeispiele näher erläutert. Es zeigen
- Fig. 1: ein Blockschaltbild einer Anordnung zur UV-Bestrahlung ei- nes Substrats;
- Fig. 2: den Potentialverlauf bei der Lampenzündung an verschiede- nen Messpunkten;
- Fig. 3 und 4: weitere Ausführungsbeispiele mit unterschiedlichen Zünd- schaltungen.

Die in der Zeichnung dargestellte Lampenanordnung lässt sich allgemein zur UV-Bestrahlung von Objekten, beispielsweise zur Oberflächenbehandlung von Drucksubstraten, zur Trinkwasserdesinfektion oder auch zur Abluftbehandlung einsetzen. Zu diesem Zweck ist ein UV-Bestrahlungsaggregat bzw. eine Gasentladungslampe 10 vorgesehen, die an eine Hochspannungsversorgung 12 angeschlossen ist und über eine Zündhilfselektrode 14 mittels einer Zündschaltung 16 auch im heißen Zustand schnell (wieder) gestartet werden kann.

Wie aus Fig. 1 ersichtlich, weist die als Quecksilber-Mitteldrucklampe ausgebildete Gasentladungslampe 10 ein langes zylindrisches Lampenrohr 18 aus Quarzglas auf, das einen Gasentladungsraum 20 begrenzt. An den beiden Stirnenden des Lampenrohrs 18 ist jeweils eine Lampenelektrode 22 angeordnet. Die Lampenelektroden 22, 22' sind über Zuleitungen 24 mit der Hochspannungsversorgung 12 verbunden. Eine Längsseite 26 des Lampenrohrs 18 ist auf die Oberfläche eines zu bestrahlenden Substrats 28 ausgerichtet. Die UV-Strahlung wird hier also quer zur Lampenlängsrichtung auf das im Querschnitt gezeigte Substrat 28 abgestrahlt. Beispielsweise kann eine Materialbahn senkrecht zur Zeichnungsebene der Fig. 1 an der Lampe 10 vorbeitransportiert werden, um im Durchlauf eine Strahlungsvemetzung bzw. Aushärtung einer Druckfarbe oder eines Lacks zu bewirken. Denkbar ist es aber auch, ein zu behandelndes Fluid an der Außenseite des Lampenrohrs 18 in Richtung der Lampenlängsachse vorbeizuführen.

Die Zündhilfselektrode 14 ist außerhalb des Gasentladungsraums 20 in einem in Fig. 1 nicht maßstäblich gezeigten seitlichen Abstand angeordnet und erstreckt sich dabei über den Entladungsbereich bzw. entlang der Entladungsstrecke zwischen den Lampenelektroden 22, 22'. Als Zündhilfselektrode 14 kann ein Metalldraht vorgesehen sein, der in einem Hüllrohr isoliert ist. Zweckmäßig wird jedoch ein metallisches Lampenbauteil, insbesondere ein so genannter Shutter in einer Doppelfunktion auch als Zündhilfselektrode eingesetzt. Ein solcher beispielsweise aus der DE-A 19916474 an sich bekannter Shutter lässt sich in den Strahlungsbereich zwischen Lampe 18 und Objekt 28 einfahren, um die Bestrahlung rasch unterbrechen bzw. abschalten zu können. Hierbei kann auch der geringere Abstand des geschlossenen Shutters von der Lampe während der Abschirmung für die Elektrodenfunktion vorteilhaft genutzt werden.

Die Zündhilfselektrode 14 besitzt ein freies Ende 30 und ein über Leitung 32 an die Zündschaltung 16 angeschlossenes Anschlussende 43, das in dem gezeigten Beispiel auf Erdpotential (Erdanschluss 36) liegt.

Im Betrieb der Lampe 10 ist ein Stromfluss zwischen den Lampenelektroden 22, 22' aufgrund eines Plasmazustandes im Gasentladungsraum 20 möglich. Durch die Gasentladung wird auch UV-Licht charakteristischer Wellenlängen erzeugt. Die Hochspannungsversorgung 12 liefert hierbei den erforderlichen Lampenstrom in einem Mittelfrequenzbereich von ca. 10 kHz bis 1 MHz.

Um den Betriebszustand zu erreichen, wird während einer Start- bzw. Zündphase durch Stoßionisation im Gasentladungsraum der Plasmazustand erzeugt. Hierzu wird über die Hochspannungsversorgung 12 eine gegenüber der Betriebsspannung erhöhte Zündspannung an den Lampenelektroden 22, 22' bereitgestellt. Zugleich wird mittels der Zündschaltung 16 eine Zündhilfsspannung überlagert. Dadurch wird eine dielektrisch behinderte Gasentladung bzw. Gleitentladung im Bereich der nahe dem freien Ende 30 der Zündhilfselektrode 14 liegenden Lampenelektrode 22 gestartet. Diese Gleitentladung breitet sich dann im Verlauf einer oder mehrerer Perioden der Zündhilfsspannung innerhalb des Gasentladungsraums 20 zu der anderen Lampenelektrode 22' hin aus, bis schließlich die gesamte Entladungsstrecke durchzündet und der normale Betriebszustand erreicht ist.

Fig. 2 zeigt den Spannungsverlauf an den aus Fig. 1 ersichtlichen Messstellen. UL(t) ist die zwischen den beiden Lampenelektroden anliegende Wechselspannung (Leerlaufspannung bei nicht gezündeter Lampe). UZH(t) ist die als Gleichtaktspannung überlagerte erhöhte Zündhilfsspannung, welche zwischen der Lampenelektrode 22' und der Zündhilfselektrode 14 anliegt. UE1 bezeichnet dann die Spannung der Lampenelektrode 22 gegenüber der auf Erdpotential liegenden Zündhilfselektrode 14.

In Fig. 3 und 4 sind Blockschaltbilder weiterer Ausführungsformen dargestellt, bei denen die Zündschaltung 16 direkt an die Lampenelektroden 22, 22' angeschlossen ist, während die Zündhilfselektrode einseitig auf Erdpotential 36 liegt. Gleiche oder ähnliche Bauteile sind hier mit den gleichen Bezugszeichen wie vorstehend beschrieben versehen.

Gemäß Fig. 3 ist die Zündschaltung 16 nahe der Lampe 18 zwischen die Zuleitungen 24 der als elektronisches Vorschaltgeräte beispielsweise in einem Schaltschrank weiter entfernten Hochspannungsversorgung 12 geschaltet. Die Kapazitäten 38 stellen eine Verbindung der Hochspannungsversorgung 12 mit Masse bzw. Erdpotential her, wobei ein auf Masse liegendes Bauteil als Zündhilfselektrode 14 wirkt.

Die Zündschaltung 16 weist einen Zündtransformator zum Bereitstellen der Zündhilfsspannung auf. Dieser besteht aus einer Primärwicklung 40 und zwei in den Zuleitungen 24 angeordneten Sekundärwicklungen 42. Die Sekundärwicklungen 42 sind in stromkompensierender Wicklungsart ausgeführt, so dass der durch die Lampe 18 fließende Betriebsstrom zu keiner Magnetisierung des gemeinsamen Kerns 44 führt. Die Windungszahl der Primärwicklung 40 ist kleiner als die untereinander gleichen Windungszahlen der Sekundärwicklungen 42. Die Primärwicklung 40 ist an eine gesonderte Spannungsquelle 46 angeschlossen.

Fig. 4 zeigt eine ähnliche Schaltung, in der die Primärwicklung 40 direkt mit der Wechselspannung aus der Hochspannungsversorgung 12 beaufschlagbar ist. Zu diesem Zweck ist eine Steuerungseinheit 48 vorgesehen, welche aus dem Effektivwert der von der Hochspannungsversorgung 12 gelieferten Wechselspannung ein Steuersignal für den Schalter 50 ableitet. Zweckmäßig wird hierfür die Spannungsdifferenz zwischen der Leerlaufspannung und der Zündspannung der Hochspannungsversorgung 12 erfasst und in ein Stellsignal für den Schalter 50 umgesetzt.

## Patentansprüche

1. Anordnung zur UV-Bestrahlung von Objekten, insbesondere zur Vernetzung von Beschichtungen, mit
a) einer einen Gasentladungsraum (20) umfassenden, an ihren beiden Längsenden mit Lampenelektroden (22) versehenen und bei der Bestrahlung längsseitig auf das Objekt (28) ausgerichteten langgestreckten Mitteldruck-Gasentladungslampe (10), und
b) einer Hochspannungsversorgung (12) zum Beaufschlagen der Lampenelektroden (22) mit Wechselspannung,
c) einer über einen Entladungsbereich zwischen den Lampenelektroden (22) außerhalb des Gasentladungsraums (20) sich erstreckenden Zündhilfselektrode (14), und
d) einer Zündschaltung (16) zum Auslösen einer zwischen den Lampenelektroden (22) innerhalb des Gasentladungsraums (20) sich ausbreitenden Gasentladung mittels der Zündhilfselektrode (14), wobei
e) die Zündschaltung (16) das Spannungspotential der Lampenelektroden (22) gegenüber der Zündhilfselektrode (14) während der Lampenzündung erhöht,
**dadurch gekennzeichnet, dass**
f) die Zündhilfselektrode (14) an einem Ende (34) auf Erdpotential liegt.

2. Anordnung nach Anspruch 1, **dadurch gekennzeichnet, dass** die Zündschaltung (16) eine der Wechselspannung vorzugsweise als Gleichtaktspannung überlagerte Zündhilfsspannung erzeugt.

3. Anordnung nach einem der Ansprüche 1 oder 2, **dadurch gekennzeichnet, dass** die Zündschaltung (16) an die Lampenelektroden (22) angeschlossen ist, und dass die Zündhilfselektrode (14) von den Lampenelektroden (22) galvanisch getrennt ist.

4. Anordnung nach einem der Ansprüche 1 bis 3, **dadurch gekennzeichnet, dass** die Lampenelektroden (22) über Zuleitungen (24) mit der Hochspannungsversorgung (12) verbunden sind, und dass die Zündschaltung (16) in den Zuleitungen (24) angeordnet ist.

5. Anordnung nach einem der Ansprüche 1 bis 4, **dadurch gekennzeichnet, dass** die Hochspannungsversorgung (12) während der Lampenzündung eine gegenüber einer Betriebsspannung der Gasentladungslampe (10) erhöhte Zündspannung liefert.

6. Anordnung nach einem der Ansprüche 1 bis 5, **dadurch gekennzeichnet, dass** die Zündschaltung (16) über eine Steuerungseinheit (48) durch ein aus der Wechselspannung der Hochspannungsversorgung (12) oder dem Lampenstrom der Gasentladungslampe (10) abgeleitetes Schaltsignal aktivierbar ist.

7. Anordnung nach einem der Ansprüche 1 bis 6, **gekennzeichnet durch** einen Zündtransformator (40,42,44) zum Bereitstellen der Zündhilfsspannung, wobei der Zündtransformator eine Primärwicklung (40) und zwei Sekundärwicklungen (42) besitzt, wobei die Primärwicklung (40) mit Wechselspannung aus der Hochspannungsversorgung (12) oder einer gesonderten Spannungsquelle (46) beaufschlagt ist und die Sekundärwicklungen (42) in stromkompensierter Schaltung jeweils zwischen einem Abgriff der Primärwicklung (40) und einer Lampenelektrode (22) liegen.

8. Anordnung nach einem der Ansprüche 1 bis 7, **dadurch gekennzeichnet, dass** die Zündschaltung (16) an eine der Lampenelektroden (22) und einseitig an die Zündhilfselektrode (14) angeschlossen ist, wobei die Gleitentladung über das freie Ende (30) der Zündhilfselektrode (14) ausgelöst wird.

9. Anordnung nach einem der Ansprüche 1 bis 8, **dadurch gekennzeichnet, dass** die Wechselspannung im Frequenzbereich von 10 kHz bis 1 MHz liegt.

10. Anordnung nach einem der Ansprüche 1 bis 9, **dadurch gekennzeichnet, dass** die Zündhilfselektrode (14) durch ein metallisches Bauteil der Gasentladungslampe (10), insbesondere einen Reflektor, einen Shutter oder ein Gehäuseteil gebildet ist, und dass der seitliche Abstand zwischen Zündhilfselektrode (14) und Gasentladungslampe (10) während der Lampenzündung kleiner als im nachfolgenden Lampenbetrieb ist.

11. Anordnung nach einem der Ansprüche 1 bis 9, **dadurch gekennzeichnet, dass** die Zündhilfselektrode (14) durch einen metallischen Leiterdraht gebildet ist.

12. Anordnung nach einem der Ansprüche 1 bis 11, **dadurch gekennzeichnet, dass** die Zündhilfselektrode (14) außenseitig im seitlichen Abstand von einem Lampenrohr (18) der Gasentladungslampe (10) gehalten ist, so dass kein direkter Kontakt zwischen Zündhilfselektrode (14) und Lampenrohr (18) besteht.

13. Anordnung nach einem der Ansprüche 1 bis 9, **dadurch gekennzeichnet, dass** die Zündhilfselektrode (14) durch ein Lampenrohr (18) der Gasentladungslampe (10) in Kombination mit einem umgebenden Fluid gebildet ist.

## Claims

1. Assembly for UV irradiation of objects, in particular for crosslinking coatings, comprising:
a) an elongate medium-pressure gas discharge lamp (10), which comprises a gas discharge space (20), is provided at both of its longitudinal ends with lamp electrodes (22) and is aligned on the longitudinal side with the object (28) during the irradiation, and
b) a high-voltage supply (12) for applying AC voltage to the lamp electrodes (22),
c) an auxiliary starting electrode (14), which extends over a discharge region between the lamp electrodes (22) outside the gas discharge space (20), and
d) a starting circuit (16) for triggering a gas discharge propagating between the lamp electrodes (22) within the gas discharge space (20) by means of the auxiliary starting electrode (14), wherein
e) the starting circuit (16) increases the voltage potential of the lamp electrodes (22) with respect to the auxiliary starting electrode (14) during lamp starting,
**characterized in that**
f) the auxiliary starting electrode (14) is at earth potential at one end (34).

2. Assembly according to Claim 1, **characterized in that** the starting circuit (16) generates an auxiliary starting voltage which is superimposed on the AC voltage, preferably as a common-mode voltage.

3. Assembly according to either of Claims 1 and 2, **characterized in that** the starting circuit (16) is connected to the lamp electrodes (22), and **in that** the auxiliary starting electrode (14) is DC-isolated from the lamp electrodes (22).

4. Assembly according to one of Claims 1 to 3, **characterized in that** the lamp electrodes (22) are connected to the high-voltage supply (12) via feed lines (24), and **in that** the starting circuit (16) is arranged in the feed lines (24).

5. Assembly according to one of Claims 1 to 4, **characterized in that** the high-voltage supply (12) produces a starting voltage which is higher than an operating voltage of the gas discharge lamp (10) during lamp starting.

6. Assembly according to one of Claims 1 to 5, **characterized in that** the starting circuit (16) can be activated by a control unit (48) by means of a switching signal which is derived from the AC voltage of the high-voltage supply (12) or the lamp current of the gas discharge lamp (10).

7. Assembly according to one of Claims 1 to 6, **characterized by** a starting transformer (40, 42, 44) for providing the auxiliary starting voltage, the starting transformer having a primary winding (40) and two secondary windings (42), AC voltage from the high-voltage supply (12) or a separate voltage source (46) being applied to the primary winding (40), and the secondary windings (42) being in a current-compensated circuit in each case between a tap of the primary winding (40) and a lamp electrode (22).

8. Assembly according to one of Claims 1 to 7, **characterized in that** the starting circuit (16) is connected to one of the lamp electrodes (22) and, on one side, to the auxiliary starting electrode (14), the creeping discharge being triggered via the free end (30) of the auxiliary starting electrode (14).

9. Assembly according to one of Claims 1 to 8, **characterized in that** the AC voltage is in the frequency range of from 10 kHz to 1 MHz.

10. Assembly according to one of Claims 1 to 9, **characterized in that** the auxiliary starting electrode (14) is formed by a metal component part of the gas discharge lamp (10), in particular a reflector, a shutter or a housing part, and **in that** the lateral distance between the auxiliary starting electrode (14) and the gas discharge lamp (10) during that starting is less than during subsequent lamp operation.

11. Assembly according to one of Claims 1 to 9, **characterized in that** the auxiliary starting electrode (14) is formed by a metal conductor wire.

12. Assembly according to one of Claims 1 to 11, **characterized in that** the auxiliary starting electrode (14) is held externally at a lateral distance from a lamp tube (18) of the gas discharge lamp (10), with the result that there is no direct contact between the auxiliary starting electrode (14) and the lamp tube (18).

13. Assembly according to one of Claims 1 to 9, **characterized in that** the auxiliary starting electrode (14) is formed by a lamp tube (18) of the gas discharge lamp (10) in combination with a surrounding fluid.

## Revendications

1. Arrangement d'irradiation aux UV d'objets, notamment pour la réticulation de revêtements, comprenant
a) une lampe à décharge gazeuse à moyenne pression (10), comprenant un espace de décharge de gaz (20), munie à ses deux extrémités longitudinales d'électrodes de lampe (22) et orientée sur l'objet (28) par le côté longitudinal lors de l'irradiation, et
b) une alimentation en haute tension (12) pour appliquer une tension alternative aux électrodes de lampe (22),
c) une électrode d'aide à l'amorçage (14) qui s'étend sur une zone de décharge entre les électrodes de lampe (22) à l'extérieur de l'espace de décharge de gaz (20), et
d) un circuit d'amorçage (16) pour déclencher, au moyen de l'électrode d'aide à l'amorçage (14), une décharge gazeuse qui se propage entre les électrodes de lampe (22) à l'intérieur de l'espace de décharge de gaz (20),
e) le circuit d'amorçage (16) augmentant le potentiel de tension des électrodes de lampe (22) par rapport à l'électrode d'aide à l'amorçage (14) pendant l'amorçage de la lampe,
**caractérisé en ce que**
f) une extrémité (34) de l'électrode d'aide à l'amorçage (14) se trouve au potentiel de la terre.

2. Arrangement selon la revendication 1, **caractérisé en ce que** le circuit d'amorçage (16) génère une tension d'aide à l'amorçage superposée à la tension alternative, de préférence sous la forme d'une tension en mode commun.

3. Arrangement selon l'une des revendications 1 ou 2, **caractérisé en ce que** le circuit d'amorçage (16) est raccordé aux électrodes de lampe (22) et **en ce que** l'électrode d'aide à l'amorçage (14) est isolée galvaniquement des électrodes de lampe (22).

4. Arrangement selon l'une des revendications 1 à 3, **caractérisé en ce que** les électrodes de lampe (22) sont reliées à l'alimentation en haute tension (12) par le biais de câbles d'arrivée (24) et **en ce que** le circuit d'amorçage (16) est disposé dans les câbles d'arrivée (24).

5. Arrangement selon l'une des revendications 1 à 4, **caractérisé en ce que** l'alimentation en haute tension (12), pendant l'amorçage de la lampe, délivre une tension d'amorçage accrue par rapport à la tension de service de la lampe à décharge gazeuse (10).

6. Arrangement selon l'une des revendications 1 à 5, **caractérisé en ce que** le circuit d'amorçage (16) peut être activé par le biais d'une unité de commande (48) par un signal de commutation dérivé de la tension alternative de l'alimentation en haute tension (12) ou du courant de lampe de la lampe à décharge gazeuse (10).

7. Arrangement selon l'une des revendications 1 à 6, **caractérisé par** un transformateur d'amorçage (40, 42, 44) pour délivrer la tension d'aide à l'amorçage, le transformateur d'amorçage possédant un enroulement primaire (40) et deux enroulements secondaires (42), l'enroulement primaire (40) étant exposé à la tension alternative de l'alimentation en haute tension (12) ou d'une source de tension (46) séparée et les enroulements secondaires (42) se trouvant dans un circuit à compensation de courant à chaque fois entre une prise de l'enroulement primaire (40) et une électrode de lampe (22).

8. Arrangement selon l'une des revendications 1 à 7, **caractérisé en ce que** le circuit d'amorçage (16) est raccordé à l'une des électrodes de lampe (22) et d'un côté à l'électrode d'aide à l'amorçage (14), la décharge superficielle étant déclenchée par le biais de l'extrémité libre (30) de l'électrode d'aide à l'amorçage (14).

9. Arrangement selon l'une des revendications 1 à 8, **caractérisé en ce que** la tension alternative se trouve dans la plage de fréquences de 10 kHz à 1 MHz.

10. Arrangement selon l'une des revendications 1 à 9, **caractérisé en ce que** l'électrode d'aide à l'amorçage (14) est formée par un composant métallique de la lampe à décharge gazeuse (10), notamment un réflecteur, un obturateur ou une partie du boîtier, et **en ce que** l'écart latéral entre l'électrode d'aide à l'amorçage (14) et la lampe à décharge gazeuse (10) pendant l'amorçage de la lampe est plus petit que pendant le fonctionnement de la lampe qui suit.

11. Arrangement selon l'une des revendications 1 à 9, **caractérisé en ce que** l'électrode d'aide à l'amorçage (14) est formée par un fil conducteur métallique.

12. Arrangement selon l'une des revendications 1 à 11, **caractérisé en ce que** l'électrode d'aide à l'amorçage (14) est maintenue du côté extérieur à un écart latéral d'un tube de lampe (18) de la lampe à décharge gazeuse (10), de sorte qu'il n'existe aucun contact direct entre l'électrode d'aide à l'amorçage (14) et le tube de lampe (18).

13. Arrangement selon l'une des revendications 1 à 9, **caractérisé en ce que** l'électrode d'aide à l'amorçage (14) est formée par un tube de lampe (18) de la lampe à décharge gazeuse (10) en combinaison avec un fluide environnant.
